# EUROPÄISCHE PATENTSCHRIFT

(11) **EP 3 085 887 B1**
(45) Veröffentlichungstag und Bekanntmachung des Hinweises auf die Patenterteilung: **29.01.2020**
(21) Anmeldenummer: 16166008.9
(22) Anmeldetag: 19.04.2016
(51) Int. Cl.: E21C 37/02, E21B 7/02

(54) **VORRICHTUNG ZUM ZERTEILEN VON FESTEM MATERIAL**
DEVICE FOR CUTTING A SOLID MATERIAL
DISPOSITIF DE DECOUPE DE MATIERE SOLIDE

(30) Priorität: 20.04.2015 AT 500662015
(43) Veröffentlichungstag der Anmeldung: 26.10.2016
(73) Patentinhaber: Wimmer Hartstahl Gesellschaft m.b.H. & Co., KG, 5303 Thalgau (AT)
(72) Erfinder: Wimmer, Alois, 5322 Hof bei Salzburg (AT)
(74) Vertreter: Puchberger & Partner Patentanwälte

(56) Entgegenhaltungen:
- EP-A1- 2 489 823
- WO-A1-2010/029220
- JP-U- S 635 092
- SU-A1- 941 576

## Beschreibung

Die Erfindung betrifft eine Vorrichtung gemäß Oberbegriff des unabhängigen Patentanspruchs. Eine solche Vorrichtung ist aus der EP 2 489 823 A1 bekannt. Insbesondere betrifft die Erfindung eine Vorrichtung zur Ausführung des sogenannten Bohr-Spalt-Verfahrens. Bei diesem bekannten Verfahren wird zum Zerteilen von festem Material, wie beispielsweise von Gesteinsmaterial, in einem ersten Schritt ein Loch gebohrt. In einem zweiten Schritt wird dann ein Spaltwerkzeug in das Bohrloch eingeführt und aufgeweitet, sodass ausgehend von dem Bohrloch ein Teil des festen Materials abgespalten wird.

Gemäß Stand der Technik sind Vorrichtungen bekannt, bei denen auf einer drehbaren Halteplatte ein Bohrer und ein Spaltwerkzeug vorgesehen sind, wobei diese beiden Werkzeuge wechselweise durch Drehen der Halteplatte um eine waagrechte Achse zur Bearbeitung des festen Materials zugestellt werden können. Um ein Bohrloch in einen festen Untergrund bohren zu können, steht der Bohrer dabei lotrecht von der Halteplatte ab. Auf der gegenüberliegenden Seite der Halteplatte ist das Spaltwerkzeug vorgesehen, das nach der 180°-igen Drehung in das Bohrloch eingeführt werden kann, um das feste Material zu spalten. Nachteilig an dieser Vorrichtung ist, dass der Bohrer bis zu mehreren Metern lang sein kann, wodurch bei der Drehung ein großer Rangierraum der Vorrichtung benötigt wird, der in der Praxis jedoch nicht immer zur Verfügung steht.

Ferner sind Vorrichtungen bekannt, bei denen der Bohrer und das Spaltwerkzeug nebeneinander auf einer seitlich verfahrbaren Platte angeordnet sind. In einem ersten Schritt wird der Bohrer eingesetzt, um ein Bohrloch herzustellen. In einem weiteren Schritt wird der Bohrer zurückgezogen und die Platte seitlich versetzt, sodass der Bohrer und das Spaltwerkzeug seitlich parallelverschoben werden. Nachteilig an dieser Konstruktion ist, dass insbesondere beim Bohren oder beim Schlagbohren hohe Kräfte auftreten, die von einer seitlich verschiebbaren Platte nur ungenügend aufgenommen werden können. Darüber hinaus treten aufgrund der Tatsache, dass der Bohrer mehrere Meter lang sein kann, durch die Trägheitskräfte und Trägheitsmomente hohe Hebelkräfte beim Verschieben der Platte auf.

Herkömmliche Vorrichtungen sind beispielsweise aus der EP 2 489 823 A1, der WO 2010/029220 A1, der SU 941 576 A1 und der JP S63 5092 U bekannt.

Aus der angeführten EP 2 489 823 A1 ist eine Vorrichtung zu Spalten von festen Materialien bekannt, wobei der Arbeitskopf in Bezug auf die Lafette drehbar ist. Nachteilig an dieser Vorrichtung ist aber, dass zum Wechseln von der Bohrvorrichtung auf die Spaltvorrichtung der Arbeitskopf und die daran angeordnete Bohrvorrichtung und Spaltvorrichtung gedreht werden muss.

Aufgabe der Erfindung ist es nun die Nachteile des Standes der Technik zu überwinden. Diese Aufgabe umfasst insbesondere, dass eine verbesserte Vorrichtung zum Zerteilen von festem Material geschaffen wird, die insbesondere in der Handhabung und in der Herstellung Vorteile gegenüber herkömmlichen Vorrichtungen aufweist.

Die erfindungsgemäße Aufgabe wird durch die Merkmale des unabhängigen Patentanspruchs gelöst.

Gegebenenfalls ist vorgesehen, dass in der Spaltstellung die Spaltachse des Spaltfortsatzes und die Bohrachse des Bohrers im Wesentlichen koaxial angeordnet sind. Gegebenenfalls ist vorgesehen, dass die Lafette ein entlang der Richtung der Bohrachse verlaufendes Lafettenprofil zur Führung der Bohreinrichtung und insbesondere zur Führung eines mit der Bohreinrichtung verbundenen Schlittens umfasst. Gegebenenfalls ist vorgesehen, dass der Bohrantrieb einen Linearantrieb, einen kraftgeregelten Linearantrieb, einen hydraulisch angetriebenen Linearantrieb, einen mit der Hydraulikeinrichtung des Arbeitsgeräts verbundenen Linearantrieb oder einen über den Hydraulikdruck kraftgeregelten Linearantrieb umfasst, wobei der Linearantrieb insbesondere ein Teil einer Kettenvorschublafette ist. Gegebenenfalls ist vorgesehen, dass die Bohrachse des Bohrers im Wesentlichen starr oder ortsfest gegenüber dem Lafettenträger angeordnet ist, oder dass die Bohrachse des Bohrers selbst während der Verlagerung zwischen der Bohrstellung und der zurückgezogenen Stellung im Wesentlichen starr oder ortsfest gegenüber dem Lafettenträger angeordnet ist. Gegebenenfalls ist vorgesehen, dass die Spaltachse des Spaltfortsatzes durch Schwenken um eine Schwenkachse oder durch Parallelverschieben gegenüber dem Lafettenträger oder gegenüber der Bohrachse des Bohrers in die Spaltstellung und in eine im Wesentlichen koaxiale Lage mit der Bohrachse verlagerbar ist. Gegebenenfalls ist vorgesehen, dass die Bewegung der Spaltvorrichtung in die Spaltstellung entlang einer Normalebene der Bohrachse oder der Spaltachse erfolgt. Gegebenenfalls ist vorgesehen, dass eine erste Zustellvorrichtung zur Verlagerung der Lafette und der an der Lafette angeordneten Bohreinrichtung gegenüber dem Lafettenträger und zur Zustellung des Bohrers an die Oberfläche des festen Materials vorgesehen ist, wobei die Zustellbewegung insbesondere entlang der Bohrachse erfolgt. Gegebenenfalls ist vorgesehen, dass die Lafette und die an der Lafette angeordnete Bohreinrichtung über die erste Zustellvorrichtung mit dem Lafettenträger verbunden sind. Gegebenenfalls ist vorgesehen, dass eine zweite Zustellvorrichtung zur Verlagerung der Spaltvorrichtung und des Spaltfortsatzes gegenüber dem Lafettenträger und zur Zustellung und Einführung des Spaltfortsatzes in das Bohrloch vorgesehen ist, wobei die Zustellbewegung insbesondere entlang der Spaltachse erfolgt. Gegebenenfalls ist vorgesehen, dass die Spaltvorrichtung und der an der Spaltvorrichtung angeordnete Spaltfortsatz über die zweite Zustellvorrichtung mit dem Lafettenträger verbunden sind. Gegebenenfalls ist vorgesehen, dass eine erste Zustellvorrichtung zur Verlagerung der Lafette und der an der Lafette angeordneten Bohreinrichtung gegenüber dem Lafettenträger und zur Zustellung des Bohrers an die Oberfläche des festen Materials vorgesehen ist, wobei die Zustellbewegung insbesondere entlang der Bohrachse erfolgt, dass eine zweite Zustellvorrichtung zur Verlagerung der Spaltvorrichtung und des Spaltfortsatzes gegenüber dem Lafettenträger und zur Zustellung und Einführung des Spaltfortsatzes in das Bohrloch vorgesehen ist, wobei die Zustellbewegung insbesondere entlang der Spaltachse erfolgt und/oder dass die erste Zustellvorrichtung und die zweite Zustellvorrichtung zwei getrennt voneinander betätigbare Antriebe, Linearantriebe oder hydraulisch betätigte Linearantriebe umfassen oder sind. Gegebenenfalls ist vorgesehen, dass eine zweite Zustellvorrichtung zur Verlagerung der Spaltvorrichtung und des Spaltfortsatzes gegenüber dem Lafettenträger und zur Zustellung und Einführung des Spaltfortsatzes in das Bohrloch vorgesehen ist, wobei die Zustellbewegung insbesondere entlang der Spaltachse erfolgt, und/oder dass die zweite Zustellvorrichtung in der Spaltstellung gemeinsam mit der Spaltvorrichtung in dem Freiraum zwischen dem zurückgezogenen Bohrer und dem Bohrloch angeordnet ist. Gegebenenfalls ist vorgesehen, dass mindestens ein Lagezentrierelement vorgesehen ist, das sich zur Abstützung der Vorrichtung im Wesentlichen parallel neben der Bohrachse Richtung festes Material erstreckt. Gegebenenfalls ist vorgesehen, dass mindestens ein Lagezentrierelement vorgesehen ist, das sich zur Abstützung der Vorrichtung im Wesentlichen parallel neben der Bohrachse Richtung festes Material erstreckt, und dass das Lagezentrierelement im Wesentlichen starr mit dem Lafettenträger verbunden ist. Gegebenenfalls ist vorgesehen, dass ein elastisches Element zur elastischen Halterung der Spaltvorrichtung vorgesehen ist, wobei das elastische Element insbesondere als ein den Schaft der Spaltvorrichtung umgreifendes elastisches Element wie insbesondere ein Elastomerring oder eine elastische Schelle ist. Gegebenenfalls ist vorgesehen, dass eine Ausrichtvorrichtung zur Drehung oder zur Schwenkung des Spaltfortsatzes um die Spaltachse und zur Wahl der Spaltrichtung vorgesehen ist, wobei die Ausrichtvorrichtung insbesondere ein Teil der Bewegungsvorrichtung ist. Gegebenenfalls ist vorgesehen, dass die Bewegungsvorrichtung einen Schwenkarm und einen Schwenkarmantrieb umfasst, dass am Schwenkarm die Spaltvorrichtung vorgesehen ist, und dass durch Betätigung des Schwenkarmantriebs der Schwenkarm zusammen mit der Spaltvorrichtung um eine zur Spaltachse parallel beabstandete Schwenkachse in die Spaltstellung oder aus der Spaltstellung heraus schwenkbar oder geschwenkt ist. Gegebenenfalls ist vorgesehen, dass die Bewegungsvorrichtung eine quer zur Spaltachse verlaufende Linearführung und einen Linearführungsantrieb umfasst, dass an der Linearführung die Spaltvorrichtung vorgesehen ist, und dass durch Betätigung des Linearführungsantriebs die Spaltvorrichtung in die Spaltstellung oder aus der Spaltstellung heraus bewegbar oder bewegt ist.

Gegebenenfalls betrifft die Erfindung eine Vorrichtung zum Bohren eines Bohrlochs und zum Spalten eines festen Materials, bei welcher an einer Lafette eine Bohreinrichtung verschiebbar geführt ist und eine Spaltvorrichtung in eine koaxial zur Bohrlochachse verlaufende Lage bringbar ist, dadurch gekennzeichnet, dass die Spaltvorrichtung an einer gesonderten Führung in Achsrichtung verschiebbar geführt ist, wobei diese gesonderte Führung bei zurückgezogener Bohreinrichtung in eine koaxial zur Bohreinrichtungsachse und zur Bohrlochachse befindliche Lage verstellbar ist.

Gegebenenfalls ist vorgesehen, dass die gesonderte Führung um eine parallel zur Bohrlochachse verlaufende Schwenkachse in die zur Bohrlochachse koaxial verlaufende Lage schwenkbar ist. Gegebenenfalls ist vorgesehen, dass an der Lafette zur Seite führende Schienen vorgesehen sind, in welchen die gesonderte Führung der Spaltvorrichtung quer zur Bohrlochachse in seine koaxial zur Bohreinrichtung befindliche Lage verschiebbar ist.

Bei der erfindungsgemäßen Vorrichtung werden die Bohreinrichtung und/oder der Bohrer entlang einer Bohrachse bewegt. Auch das dabei erstellte Bohrloch erstreckt sich bevorzugt entlang der Bohrachse. Der geometrische Verlauf der Bohrachse ist bevorzugt starr bzw. ortsfest gegenüber dem Werkzeugträger des Arbeitsgeräts angeordnet. Dies bedeutet, dass die Lage der Bohrachse gegenüber dem Werkzeugträger während der Bearbeitung im Wesentlichen unverändert bleibt. Eine Bewegung des Bohrers entlang der Bohrachse ist jedoch ermöglicht.

Erfindungsgemäß wird der Bohrer in eine zurückgezogene Stellung bewegt. Dadurch entsteht in jenem Bereich, aus dem der Bohrer zurückgezogen wird, ein Freiraum. In diesen Freiraum wird erfindungsgemäß die Spaltvorrichtung bewegt . Gegebenenfalls ist vorgesehen, dass die Spaltvorrichtung derart in den Freiraum bewegt wird, dass deren Spaltachse und die Bohrachse im Wesentlichen koaxial verlaufen. Dabei ist anzumerken, dass die Bohrachse gegebenenfalls in allen Ausführungsformen durch den Verlauf des Bohrers selbst definiert ist. Der Bohrer wird bevorzugt entlang der Bohrachse zurückgezogen, womit die Bohrachse beim Durchführen des Zerteilens im Wesentlichen ortsfest angeordnet ist. Die Spaltachse wird bevorzugt mit dieser Bohrachse in Übereinstimmung gebracht. Vorteilhaft an dieser Konfiguration ist insbesondere, dass mit Ausnahme der relativ kleinen Spaltvorrichtung alle weiten maßgeblichen Elemente im Wesentlichen in ihrer Lage verharren können bzw. nur linear bewegt werden müssen. Der Bohrer wird beispielsweise lediglich entlang seiner Längserstreckung, also entlang seiner Bohrachse bewegt, wodurch die dynamischen Hebelkräfte minimiert sind. Gegebenenfalls sind die Antriebe zum Antrieb bewegter Teile hydraulische Antriebe, die insbesondere mit dem Hydrauliksystem des Arbeitsgeräts verbindbar oder verbunden sind.

Eine mögliche Funktionsweise der erfindungsgemäßen Vorrichtung wird nun anhand eines beispielhaften Arbeitsverfahrens beschrieben:
Die Vorrichtung ist beispielsweise an dem Werkzeugträger eines Arbeitsgeräts vorgesehen. Das Arbeitsgerät kann beispielsweise ein Bagger sein. Der Werkzeugträger ist beispielsweise die Werkzeugaufnahme im Bereich eines Auslegers des Baggers. Der Werkzeugträger des Arbeitsgeräts wird bevorzugt starr mit dem Lafettenträger der Vorrichtung verbunden. Dadurch kann die erfindungsgemäße Vorrichtung mit dem Arbeitsgerät verbunden sein. In weiterer Folge wird das Arbeitsgerät zu dem festen Material bewegt, das zerteilt werden soll. In einem weiteren Schritt wird die Vorrichtung durch Bewegung des Arbeitsgeräts zur Spaltstelle zugestellt. Gegebenenfalls umfasst die Vorrichtung ein oder mehrere Lagezentrierelemente. Diese Lagezentrierelemente ragen in der Grundstellung der Vorrichtung parallel neben der Bohrachse aus der Vorrichtung hervor. Die Lagezentrierelemente werden bevorzugt in einem ersten Schritt an das feste Material angelegt. Gegebenenfalls befindet sich in diesem Bereich bereits eine Bohrung oder eine Stufe, sodass die Lagezentrierelemente gegen ein Verrutschen gesichert sind. In dieser Stellung befindet sich der Bohrer bevorzugt in seiner zurückgezogenen Stellung. Das Spaltwerkzeug ist in dieser Stellung der Vorrichtung entfernt von der Bohrachse angeordnet. In einem weiteren Schritt wird der Bohrer an das feste Material zugestellt.

Dies kann einerseits über die Bewegung des Bohrers bzw. der Bohreinrichtung entlang der Lafette erfolgen. Zusätzlich kann gegebenenfalls die gesamte Lafette über eine erste Zustellvorrichtung verlagert werden. Da in bevorzugter Weise die Bohreinrichtung an der Lafette vorgesehen ist, wird durch Verlagerung der Lafette durch die erste Zustellvorrichtung auch die Bohreinrichtung verlagert. Die Bewegungsrichtung der ersten Zustellvorrichtung kann beispielsweise der Richtung der Bohrachse entsprechen. Ist der Bohrer an das feste Material zugestellt, so kann der Bohrvorgang beginnen. Dazu wird der Bohrer um seine Bohrachse rotiert und/oder entlang seiner Bohrachse an das feste Material geschlagen, sodass ein Bohrloch hergestellt wird. Um eine seitliche Ablenkung durch die Bohrkräfte zu verhindern, steht das Lagezentrierelement in ständigem Wirkkontakt mit dem festen Material.

Ist das Bohrloch fertiggestellt, so wird der Bohrer von seiner Bohrstellung in seine zurückgezogene Stellung verlagert. Dadurch wird zwischen dem Bohrloch und dem Bohrer ein Freiraum gebildet. In diesem Freiraum kann nun die Spaltvorrichtung bewegt werden. Die Spaltvorrichtung und der Spaltfortsatz werden dabei bevorzugt zwischen die Bohreinrichtung und das Bohrloch bewegt. Bevorzugt sind in dieser Spaltstellung die Spaltachse und die Bohrachse koaxial angeordnet. Bevorzugt ist auch die Mittelachse des Bohrlochs koaxial mit den beiden vorgenannten Achsen angeordnet.

In weiterer Folge wird über eine zweite Zustellvorrichtung der Spaltfortsatz der Spaltvorrichtung in das Bohrloch eingeführt. Davor oder dabei kann die Spaltrichtung der Spaltvorrichtung durch Drehen des Spaltfortsatzes gewählt werden. Ist der Spaltfortsatz in das Bohrloch eingeführt, so kann die Spaltvorrichtung betätigt werden, wodurch der Spaltfortsatz aufgeweitet wird und es zu einer Zerteilung des festen Materials kommt. In einem weiteren Schritt kann nun die Spaltvorrichtung wieder beiseite bewegt werden, sodass die Bohreinrichtung zur Erstellung eines weiteren Bohrlochs in die Bohrstellung verlagert werden kann.

Gegebenenfalls ist vorgesehen, dass die Spaltvorrichtung entfernt von der Bohrachse in einer zusätzlichen Halterung gehalten ist. Diese kann beispielsweise eine konische Öffnung umfassen, die Richtung Spitze des Spaltfortsatzes geöffnet ist.

Durch Einführen des Spaltfortsatzes in diese konische Öffnung wird der Spaltfortsatz zentriert, und die einzelnen Elemente des Spaltfortsatzes in eine gewünschte Stellung gebracht, sodass diese bei erneutem Einsatz der Spaltvorrichtung optimal arbeiten können.

Die Erfindung wird nun anhand der Figuren und anhand konkreter Ausführungsbeispiele weiter beschrieben:
Die Figuren 1a und 1b zeigen eine erfindungsgemäße Vorrichtung in zwei Ansichten, wobei sich die Vorrichtung in einer Grundstellung befindet.
Fig. 2 zeigt eine Ansicht einer erfindungsgemäßen Vorrichtung in der Spaltstellung.
Die Figuren 3a, 3b und 3c zeigen unterschiedliche Ansichten bzw. einen Schnitt von Details einer Bewegungsvorrichtung und einer Spaltvorrichtung.
Fig. 4 zeigt eine weitere Ausführungsform einer Bewegungsvorrichtung.
Fig. 5 zeigt Details einer Halterung für eine Spaltvorrichtung.

Wenn nicht anders angegeben, so entsprechen die Bezugszeichen folgenden Komponenten: festes Material 1, Arbeitsgerät 2, Werkzeugträger 3, Lafettenträger 4, Bohreinrichtung 5, Bohrachse 6, Bohrer 7, Bohrloch 8, Lafette 9, Bohrantrieb 10, Spaltvorrichtung 11, Spaltachse 12, Spaltfortsatz 13, Bewegungsvorrichtung 14, Freiraum 15, Lafettenprofil 16, Schlitten 17, Schwenkachse 18, erste Zustellvorrichtung 19, zweite Zustellvorrichtung 20, Lagezentrierelement 21, elastisches Element 22, Schaft (der Spaltvorrichtung) 23, Ausrichtvorrichtung 24, Schwenkarm 25, Schwenkarmantrieb 26, Linearführung 27, Linearführungsantrieb 28, Halterung (für den Spaltfortsatz) 29, konische Freistellung 30.

Die Figuren 1a und 1b zeigen eine erfindungsgemäße Vorrichtung in zwei unterschiedlichen Ansichten. Fig. 1a zeigt eine Seitenansicht, wobei Fig. 1b einen Aufriss einer Ausführungsform einer erfindungsgemäßen Vorrichtung zeigt. Die dargestellte Stellung entspricht beispielsweise einer Stellung, in der ein senkrechtes Loch gebohrt werden kann. Die Vorrichtung befindet sich in einer Grundstellung, in der sie sich beispielsweise befinden kann, wenn bereits ein Bohrloch hergestellt wurde, oder bevor der Bohrer oder die Spaltvorrichtung dem festen Material zugestellt wird. Im vorliegenden Fall, insbesondere wie in Fig. 1a dargestellt, wurde bereits ein Bohrloch 8 hergestellt.

Die Vorrichtung ist beispielsweise an einem schematisch dargestellten Werkzeugträger 3 eines Arbeitsgeräts 2 angebracht. Ein Lafettenträger 4 ist dazu bevorzugt starr über eine Anschlussplatte oder über einen Anschlussflansch an dem Werkzeugträger 3 angebracht. Bevorzugt ist jedoch der Lafettenträger 4 im Wesentlichen starr mit dem Werkzeugträger 3 verbunden. Die Vorrichtung umfasst eine Bohreinrichtung 5 mit einem entlang einer Bohrachse 6 verlaufenden Bohrer 7. Die Bohreinrichtung 5 ist entlang der Bohrachse 6 und insbesondere entlang der Lafette 9 bewegbar angeordnet. Die Lafette 9 umfasst ein Lafettenprofil 16. Entlang dieses Lafettenprofils 16 kann ein mit der Bohreinrichtung 5 verbundener Schlitten 17 verfahren werden, sodass insbesondere eine Linearführung entlang des Lafettenprofils 16 und entlang der Bohrachse 6 gegeben ist. Zur Verlagerung der Bohreinrichtung 5 ist ein Bohrantrieb 10 vorgesehen. Dieser Bohrantrieb 10 ist bevorzugt ein Linearantrieb und besonders bevorzugt ein hydraulisch angetriebener Linearantrieb. Bevorzugt ist der Antrieb und somit die Bohrkraft geregelt, sodass diese beispielsweise konstant gehalten werden kann. In den beiden Darstellungen der Fig. 1 befinden sich die Bohreinrichtung 5 und der Bohrer 7 in ihrer zurückgezogenen Stellung. Dabei ist zwischen dem Bohrer 7 und dem festen Material 1 ein Freiraum 15 gebildet. Im Bereich dieses Freiraums 15, bzw. seitlich versetzt zu diesem Freiraum 15 ist die Spaltvorrichtung 11 angeordnet. Diese befindet sich in der Darstellung der Figuren 1a und 1b in ihrer weggeschwenkten Stellung, entfernt von der Bohrachse 6. Die Spaltvorrichtung weist einen Spaltfortsatz 13 auf, der sich bevorzugt entlang einer Spaltachse 12 erstreckt. Ferner ist eine Bewegungsvorrichtung 14 zur Bewegung der Spaltvorrichtung 11 vorgesehen.

Gemäß der vorliegenden Ausführungsform ist eine erste Zustellvorrichtung 19 vorgesehen. Die erste Zustellvorrichtung 19 ermöglicht eine Verlagerung der Lafette 9 gegenüber dem Lafettenträger 4. Dadurch kann auch die an der Lafette 9 vorgesehene Bohreinrichtung 5 verlagert werden. Die erste Zustellvorrichtung 19 erlaubt eine Zustellung des Bohrers 7 an das feste Material, ohne den für den Bohrvorgang verwendeten Bohrantrieb 10 einsetzen zu müssen. Dadurch können das Zustellen und das Bohren konstruktiv voneinander getrennt werden. Bevorzugt ist somit die Lafette über die erste Zustellvorrichtung 19 mit dem Lafettenträger 4 gekoppelt oder verbunden.

Ferner umfasst die Vorrichtung gemäß der vorliegenden Ausführung eine zweite Zustellvorrichtung 20. Diese zweite Zustellvorrichtung 20 erlaubt ein Zustellen der Spaltvorrichtung 11 und insbesondere ein Einführen des Spaltfortsatzes 13 in das Bohrloch 8. Die zweite Zustellvorrichtung 20 erlaubt insbesondere eine unabhängige Bewegung der Spaltvorrichtung gegenüber dem Lafettenträger 4. Bevorzugt ist vorgesehen, dass die erste Zustellvorrichtung 19 und die zweite Zustellvorrichtung 20 unabhängig voneinander bewegt werden können, sodass die beiden Geräte, nämlich die Bohreinrichtung 5 und die Spaltvorrichtung 11 getrennt voneinander und unabhängig voneinander zugestellt werden können. Durch die beiden Zustellvorrichtungen 19 und 20 kann das Arbeitsgerät 2 bzw. der Werkzeugträger 3 bei der Zustellbewegung unbewegt bleiben. Zur Zentrierung der Lage der Vorrichtung gegenüber dem festen Material 1 kann zumindest ein Lagerzentrierelement 21 vorgesehen sein. Im vorliegenden Fall der Ausführungsform der Figuren 1 sind drei Lagezentrierelemente 21 vorgesehen. Diese werden bei der Ausführung des Arbeitsverfahrens an das feste Material gedrückt, um eine Lagezentrierung der Vorrichtung gegenüber dem festen Material zu bewirken. Bevorzugt sind die Lagezentrierelemente im Wesentlichen starr mit dem Lafettenträger 4 verbunden, wodurch die gesamte Vorrichtung gegenüber dem festen Material lagezentriert ist. Gegebenenfalls können in allen Ausführungsformen elastische Elemente vorgesehen sein, die die Berührung und die Lagezentrierung der Lagezentrierelemente gegenüber dem festen Untergrund verbessern können.

Fig. 2 zeigt eine Ausführungsform einer erfindungsgemäßen Vorrichtung, die insbesondere der Ausführungsform der Figuren 1 entspricht. Die Vorrichtung befindet sich in ihrer Spaltstellung. Die Bohreinrichtung 5 bzw. der Bohrer 7 ist entlang der Bohrachse 6 zurückgezogen und befindet sich in seiner zurückgezogenen Stellung. Dadurch ist, wie bereits beschrieben, ein Freiraum 15 gebildet. In diesem Freiraum 15 ist in der vorliegenden Stellung die Spaltvorrichtung 11 angeordnet. Die Spaltachse 12 des Spaltfortsatzes 13 ist bevorzugt koaxial mit der Bohrachse 6 des Bohrers 7 angeordnet. Dadurch kann ein einfaches Einführen des Spaltfortsatzes 13 in das Bohrloch erfolgen. Das Einführen des Spaltfortsatzes 13 in das Bohrloch 8 geschieht bevorzugt über die zweite Zustellvorrichtung 20.

Zur Verlagerung des Bohrers 7 in seine zurückgezogene Stellung ist bevorzugt die Bohreinrichtung 5 durch Betätigung des Bohrantriebs 10 zurückgezogen. Zusätzlich kann die Lafette 9 auch über die erste Zustellvorrichtung 19 zurückgezogen sein, sodass der Freiraum 15 ausreichend groß bemessen ist, um die Spaltvorrichtung 11 zwischen den Bohrer 7 und das Bohrloch 8 bewegen zu können, bevor der Spaltfortsatz 13 in das Bohrloch 8 eingeführt wird. In einem weiteren Schritt wird, in der in Fig. 2 dargestellten Stellung, die Spaltvorrichtung 11 betätigt, sodass es zu einem Zerteilen des festen Materials kommt.

Fig. 3 zeigt insbesondere Details einer Ausführungsform einer Spaltvorrichtung 11, einer Bewegungsvorrichtung 14 und einer zweiten Zustellvorrichtung 20. Fig. 3a zeigt eine Seitenansicht einer Spaltvorrichtung 11, die an ihrem Schaft 23 mit der Bewegungsvorrichtung 14 verbunden ist. Fig. 3c zeigt eine Schnittdarstellung der Ausführungsform der Fig. 3a. Zwischen dem Schaft 23 der Spaltvorrichtung 11 und der Bewegungsvorrichtung 14 ist ein elastisches Element 22 vorgesehen. Dieses elastische Element dient der elastischen Halterung der Spaltvorrichtung 11. Beispielsweise kann dieses elastische Element ein Elastomerring, ein elastischer Ring, ein elastische Schelle oder ein ähnliches, gleichwirkendes Mittel sein. Die elastische Halterung hat insbesondere den Vorteil, dass die Spaltkräfte nicht direkt auf die Bewegungsvorrichtung oder auf weitere Teile der erfindungsgemäßen Vorrichtung übertragen werden, sondern dass eine gewisse Entkoppelung der Spaltkräfte von den restlichen Elementen gegeben ist. Die Bewegungsvorrichtung 14 umfasst in der vorliegenden Ausführungsform einen Schwenkarm 25, der um eine in Fig. 3b projizierende verlaufende Schwenkachse 18 schwenkbar angeordnet ist. Ferner ist ein Schwenkarmantrieb 26 vorgesehen, durch dessen Betätigung der Schwenkarm 25 um die Schwenkachse 18 geschwenkt werden kann. Durch diese Schwenkbewegung kann die Spaltvorrichtung 11 in den Freiraum 15 bewegt werden.

Gemäß der vorliegenden Ausführungsform umfasst die Vorrichtung eine Ausrichtvorrichtung 24. Die Ausrichtvorrichtung 24 erlaubt eine Drehung oder eine Schwenkung des Spaltfortsatzes 13 um die Spaltachse 12. Dadurch kann eine Wahl der Spaltrichtung erfolgen. Gegebenenfalls ist, wie auch bei der vorliegenden Ausführungsform, die Ausrichtvorrichtung 24 ein Teil der Bewegungsvorrichtung 14. Gegebenenfalls kann die Ausrichtvorrichtung 24 auch entfallen.

Die zweite Zustellvorrichtung 20 ist insbesondere als Linearantrieb ausgebildet. Im vorliegenden Fall ist sie als Hydraulikzylinder ausgebildet.

Fig. 4 zeigt eine weitere Ausführungsform einer möglichen Bewegungsvorrichtung 14. Die Ansicht entspricht im Wesentlichen der Ansicht der Fig. 3b, wobei statt einer Schwenkbewegung eine Parallelverschiebung der Spaltvorrichtung 11 vorgesehen ist. Die strichlierte Darstellung der Spaltvorrichtung 11 entspricht der Spaltstellung, die durchgezogene Spaltvorrichtung 11 entspricht einer Stellung, in der die Spaltvorrichtung 11 entfernt von der Bohrachse 6 angeordnet ist. Zur Verlagerung der Spaltvorrichtung 11 bzw. der Spaltachse 12 ist eine Linearführung 27 vorgesehen. Über einen Linearführungsantrieb 28 kann eine lineare, seitliche Bewegung der Spaltvorrichtung 11 bewirkt werden.

Fig. 5 zeigt Details einer Halterung 29 zur temporären Fixierung der Spaltvorrichtung 11 in einer Stellung entfernt von der Bohrachse 6. Die Halterung 29 umfasst eine konische Freistellung 30 in die der Spaltfortsatz 13 der Spaltvorrichtung 11 eingeführt werden kann. Durch die konische Ausgestaltung kann eine Zentrierung der Elemente des Spaltfortsatzes 13 gegenüber einander erfolgen. Ferner wird durch das Vorsehen einer starren Halterung 29 für die Spaltvorrichtung 11 das Risiko einer Beschädigung des Spaltfortsatzes verringert. Darüber hinaus ist bei einem erneuten Einsatz der Spaltvorrichtung gewährleistet, dass sich die Elemente des Spaltfortsatzes in ihrer Ausgangposition befinden.

## Patentansprüche

1. Vorrichtung zum Zerteilen von festem Material (1), umfassend:
- einen mit einem Arbeitsgerät (2) oder mit dem Werkzeugträger (3) des Arbeitsgeräts (2) verbindbaren oder verbundenen **Lafettenträger (4),**
- eine **Bohreinrichtung (5)** mit einem entlang einer Bohrachse (6) verlaufenden Bohrer (7),
wobei der Bohrer (7) zur Herstellung eines Bohrlochs (8) an einer Lafette (9) entlang der Bohrachse (6) über einen Bohrantrieb (10) von einer zurückgezogenen Stellung in eine Bohrstellung verlagerbar oder verlagert ist, und wobei durch Verlagern des Bohrers (7) entlang der Bohrachse (6) in seine zurückgezogene Stellung ein Freiraum (15) gebildet ist,
- und eine **Spaltvorrichtung (11)** mit einem entlang einer Spaltachse (12) verlaufenden Spaltfortsatz (13), wobei der Spaltfortsatz (13) zum Spalten des festen Materials (1) entlang der Spaltachse (12) in das Bohrloch (8) einführbar oder eingeführt ist,
wobei eine Bewegungsvorrichtung (14) zur Bewegung der Spaltvorrichtung (11) in eine Spaltstellung vorgesehen ist, **dadurch gekennzeichnet, dass** die Spaltvorrichtung (11) in der Spaltstellung in dem durch Zurückziehen des Bohrers (7) entlang der Bohrachse (6) gebildeten Freiraum (15) zwischen dem zurückgezogenen Bohrer (7) und dem Bohrloch (8) angeordnet ist.

2. Vorrichtung nach Anspruch 1, **dadurch gekennzeichnet, dass** in der Spaltstellung die Spaltachse (12) des Spaltfortsatzes (13) und die Bohrachse (6) des Bohrers (7) im Wesentlichen koaxial angeordnet sind.

3. Vorrichtung nach Anspruch 1 oder 2, **dadurch gekennzeichnet, dass** die Lafette (9) ein entlang der Richtung der Bohrachse (6) verlaufendes Lafettenprofil (16) zur Führung der Bohreinrichtung (5) und insbesondere zur Führung eines mit der Bohreinrichtung (5) verbundenen Schlittens (17) umfasst.

4. Vorrichtung nach einem der Ansprüche 1 bis 3, **dadurch gekennzeichnet, dass** der Bohrantrieb (10) einen Linearantrieb, einen kraftgeregelten Linearantrieb, einen hydraulisch angetriebenen Linearantrieb, einen mit der Hydraulikeinrichtung des Arbeitsgeräts verbundenen Linearantrieb oder einen über den Hydraulikdruck kraftgeregelten Linearantrieb umfasst, wobei der Linearantrieb insbesondere ein Teil einer Kettenvorschublafette ist.

5. Vorrichtung nach einem der Ansprüche 1 bis 4, **dadurch gekennzeichnet, dass** die Bohrachse (6) des Bohrers (7) im Wesentlichen starr oder ortsfest gegenüber dem Lafettenträger (4) angeordnet ist,
oder dass die Bohrachse (6) des Bohrers (7) selbst während der Verlagerung zwischen der Bohrstellung und der zurückgezogenen Stellung im Wesentlichen starr oder ortsfest gegenüber dem Lafettenträger (4) angeordnet ist.

6. Vorrichtung nach einem der Ansprüche 1 bis 5, **dadurch gekennzeichnet, dass** die Spaltachse (12) des Spaltfortsatzes (13)
- durch Schwenken um eine Schwenkachse (18)
- oder durch Parallelverschieben
gegenüber dem Lafettenträger (4) oder gegenüber der Bohrachse (6) des Bohrers (7) in die Spaltstellung und in eine im Wesentlichen koaxiale Lage mit der Bohrachse (6) verlagerbar ist.

7. Vorrichtung nach einem der Ansprüche 1 bis 6, **dadurch gekennzeichnet, dass** die Bewegung der Spaltvorrichtung (11) in die Spaltstellung entlang einer Normalebene der Bohrachse (6) oder der Spaltachse (12) erfolgt.

8. Vorrichtung nach einem der Ansprüche 1 bis 7, **dadurch gekennzeichnet, dass** eine erste Zustellvorrichtung (19)
- zur Verlagerung der Lafette (9) und der an der Lafette (9) angeordneten Bohreinrichtung (5) gegenüber dem Lafettenträger (4)
- und zur Zustellung des Bohrers (7) an die Oberfläche des festen Materials (1) vorgesehen ist,
wobei die Zustellbewegung insbesondere entlang der Bohrachse (6) erfolgt, wobei die Lafette (9) und die an der Lafette (9) angeordnete Bohreinrichtung (5) insbesondere über die erste Zustellvorrichtung (19) mit dem Lafettenträger (4) verbunden sind.

9. Vorrichtung nach einem der Ansprüche 1 bis 8, **dadurch gekennzeichnet, dass** eine zweite Zustellvorrichtung (20)
- zur Verlagerung der Spaltvorrichtung (11) und des Spaltfortsatzes (13) gegenüber dem Lafettenträger (4)
- und zur Zustellung und Einführung des Spaltfortsatzes (13) in das Bohrloch (8) vorgesehen ist,
wobei die Zustellbewegung insbesondere entlang der Spaltachse (12) erfolgt,
wobei die Spaltvorrichtung (11) und der an der Spaltvorrichtung (11) angeordnete Spaltfortsatz (13) insbesondere über die zweite Zustellvorrichtung (20) mit dem Lafettenträger (4) verbunden sind.

10. Vorrichtung nach einem der Ansprüche 1 bis 9, **dadurch gekennzeichnet,**
**dass** eine erste Zustellvorrichtung (19) zur Verlagerung der Lafette (9) und der an der Lafette (9) angeordneten Bohreinrichtung (5) gegenüber dem Lafettenträger (4) und zur Zustellung des Bohrers (7) an die Oberfläche des festen Materials (1) vorgesehen ist, wobei die Zustellbewegung insbesondere entlang der Bohrachse (6) erfolgt,
**dass** eine zweite Zustellvorrichtung (20) zur Verlagerung der Spaltvorrichtung (11) und des Spaltfortsatzes (13) gegenüber dem Lafettenträger (4) und zur Zustellung und Einführung des Spaltfortsatzes (13) in das Bohrloch (8) vorgesehen ist, wobei die Zustellbewegung insbesondere entlang der Spaltachse (12) erfolgt
**und dass** die erste Zustellvorrichtung (19) und die zweite Zustellvorrichtung (20) zwei getrennt voneinander betätigbare Antriebe, Linearantriebe oder hydraulisch betätigte Linearantriebe umfassen oder sind.

11. Vorrichtung nach einem der Ansprüche 1 bis 10, **dadurch gekennzeichnet, dass** eine zweite Zustellvorrichtung (20) zur Verlagerung der Spaltvorrichtung (11) und des Spaltfortsatzes (13) gegenüber dem Lafettenträger (4) und zur Zustellung und Einführung des Spaltfortsatzes (13) in das Bohrloch (8) vorgesehen ist, wobei die Zustellbewegung insbesondere entlang der Spaltachse (12) erfolgt,
**und dass** die zweite Zustellvorrichtung (20) in der Spaltstellung gemeinsam mit der Spaltvorrichtung (11) in dem Freiraum (15) zwischen dem zurückgezogenen Bohrer (7) und dem Bohrloch (8) angeordnet ist.

12. Vorrichtung nach einem der Ansprüche 1 bis 11, **dadurch gekennzeichnet, dass** mindestens ein Lagezentrierelement (21) vorgesehen ist, das sich zur Abstützung der Vorrichtung im Wesentlichen parallel neben der Bohrachse (6) Richtung festes Material (1) erstreckt,
**wobei** das Lagezentrierelement (21) insbesondere im Wesentlichen starr mit dem Lafettenträger (4) verbunden ist.

13. Vorrichtung nach einem der Ansprüche 1 bis 13, **dadurch gekennzeichnet, dass** eine Ausrichtvorrichtung (24) zur Drehung oder zur Schwenkung des Spaltfortsatzes (13) um die Spaltachse (12) und zur Wahl der Spaltrichtung vorgesehen ist, wobei die Ausrichtvorrichtung (24) insbesondere ein Teil der Bewegungsvorrichtung (14) ist.

14. Vorrichtung nach einem der Ansprüche 1 bis 14, **dadurch gekennzeichnet, dass** die Bewegungsvorrichtung (14) einen Schwenkarm (25) und einen Schwenkarmantrieb (26) umfasst, dass am Schwenkarm (25) die Spaltvorrichtung (11) vorgesehen ist, und dass durch Betätigung des Schwenkarmantriebs (26) der Schwenkarm (25) zusammen mit der Spaltvorrichtung (11) um eine zur Spaltachse (12) parallel beabstandete Schwenkachse (18) in die Spaltstellung oder aus der Spaltstellung heraus schwenkbar oder geschwenkt ist.

15. Vorrichtung nach einem der Ansprüche 1 bis 18, **dadurch gekennzeichnet, dass** die Bewegungsvorrichtung (14) eine quer zur Spaltachse (12) verlaufende Linearführung (27) und einen Linearführungsantrieb (28) umfasst, dass an der Linearführung (27) die Spaltvorrichtung (11) vorgesehen ist, und dass durch Betätigung des Linearführungsantriebs (28) die Spaltvorrichtung (11) in die Spaltstellung oder aus der Spaltstellung heraus bewegbar oder bewegt ist.

## Claims

1. A device for breaking up solid material (1), comprising:
- a carriage support (4) that is connected or connectable to an implement (2) or to the tool carrier (3) of the implement (2),
- a drilling device (5) having a drill (7) that extends along a drill axis (6),
wherein for producing a borehole (8), the drill (7) is displaced or displaceable on a carriage (9) along the drill axis (6) via a drill drive (10) from a retracted position to a drilling position, and wherein a clearance (15) is formed by displacing the drill (7) along the drill axis (6) to its retracted position, and
- a splitting device (11) having a splitting extension (13) that extends along a splitting axis (12), wherein for splitting the solid material (1), the splitting extension (13) is introduced or introducible into the borehole (8) along the splitting axis (12),
wherein a movement device (14) for moving the splitting device (11) into a splitting position is provided, **characterized in that** in the splitting position, the splitting device (11) is arranged in the clearance (15), which is formed by retracting the drill (7) along the drill axis (6), between the retracted drill (7) and the borehole (8).

2. The device according to Claim 1, **characterized in that** in the splitting position, the splitting axis (12) of the splitting extension (13) and the drill axis (6) of the drill (7) are arranged essentially coaxially.

3. The device according to Claim 1 or 2, **characterized in that** the carriage (9) includes a carriage profile (16) extending along the direction of the drill axis (6) for guiding the drilling device (5) and in particular for guiding a slide (17) that is connected to the drilling device (5).

4. The device according to one of Claims 1 to 3, **characterized in that** the drill drive (10) comprises a linear drive, a force-controlled linear drive, a hydraulically driven linear drive, a linear drive that is connected to the hydraulic apparatus of the implement, or a linear drive that is force-controlled via hydraulic pressure, wherein the linear drive is in particular part of a chain feed carriage.

5. The device according to one of Claims 1 to 4, **characterized in that** the drill axis (6) of the drill (7) is arranged in a substantially rigid or stationary manner with respect to the carriage support (4),
or **in that** the drill axis (6) of the drill (7) is arranged in a substantially rigid or stationary manner with respect to the carriage support (4) even during the displacement between the drilling position and the retracted position.

6. The device according to one of Claims 1 to 5, **characterized in that** the splitting axis (12) of the splitting extension (13) is displaceable into the splitting position and into an essentially coaxial position with the drill axis (6) by
- swiveling about a swivel axis (18) or
- by parallel movement
with respect to the carriage support (4) or with respect to the drill axis (6) of the drill (7).

7. The device according to one of Claims 1 to 6, **characterized in that** the movement of the splitting device (11) into the splitting position takes place along a normal plane of the drill axis (6) or of the splitting axis (12).

8. The device according to one of Claims 1 to 7, **characterized in that** a first feed apparatus (19) is provided
- for displacing the carriage (9) and the drilling device (5) arranged on the carriage (9) with respect to the carriage support (4), and
- for feeding the drill (7) to the surface of the solid material (1),
wherein the feed movement takes place in particular along the drill axis (6), wherein the carriage (9) and the drilling device (5) arranged on the carriage (9) are connected to the carriage support (4) in particular via the first feed apparatus (19).

9. The device according to one of Claims 1 to 8, **characterized in that** a second feed apparatus (20) is provided
- for displacing the splitting device (11) and the splitting extension (13) with respect to the carriage support (4) and
- for feeding and introducing the splitting extension (13) into the borehole (8),
wherein the feed movement takes place in particular along the splitting axis (12),
wherein the splitting device (11) and the splitting extension (13) arranged on the splitting device (11) are connected to the carriage support (4) in particular via the second feed apparatus (20).

10. The device according to one of Claims 1 to 9, **characterized in that** a first feed apparatus (19) is provided for displacing the carriage (9) and the drilling device (5) arranged on the carriage (9) with respect to the carriage support (4) and for feeding the drill (7) to the surface of the solid material (1), wherein the feed movement takes place in particular along the drill axis (6),
**in that** a second feed apparatus (20) is provided for displacing the splitting device (11) and the splitting extension (13) with respect to the carriage support (4) and for feeding and introducing the splitting extension (13) into the borehole (8), wherein the feed movement takes place in particular along the splitting axis (12), and
**in that** the first feed apparatus (19) and the second feed apparatus (20) comprise, or are, two separately actuatable drives, linear drives, or hydraulically actuated linear drives.

11. The device according to one of Claims 1 to 10, **characterized in that** a second feed apparatus (20) is provided for displacing the splitting device (11) and the splitting extension (13) with respect to the carriage support (4) and for feeding and introducing the splitting extension (13) into the borehole (8), wherein the feed movement takes place in particular along the splitting axis (12), and
**in that** in the splitting position, the second feed apparatus (20) together with the splitting device (11) is arranged in the clearance (15) between the retracted drill (7) and the borehole (8).

12. The device according to one of Claims 1 to 11, **characterized in that** at least one position centering element (21) is provided, which extends essentially parallel next to the drill axis (6) towards the solid material (1) for supporting the device, wherein the position centering element (21) is in particular essentially rigidly connected to the carriage support (4).

13. The device according to one of Claims 1 to 13, **characterized in that** an alignment apparatus (24) is provided for rotating or swiveling the splitting extension (13) about the splitting axis (12) and for selecting the splitting direction, wherein the alignment apparatus (24) is in particular part of the movement device (14).

14. The device according to one of Claims 1 to 14, **characterized in that** the movement device (14) comprises a swivel arm (25) and a swivel arm drive (26), **in that** the splitting device (11) is provided on the swivel arm (25), and **in that** by actuating the swivel arm drive (26), the swivel arm (25) together with the splitting device (11) is swiveled or swivelable about a swivel axis (18) that is parallel to but at a distance from the splitting axis (12) into the splitting position or out of the splitting position .

15. The device according to one of Claims 1 to 18, **characterized in that** the movement device (14) comprises a linear guide (27) extending transversely with respect to the splitting axis (12) and a linear guide drive (28) that, **in that** the splitting device (11) is provided on the linear guide (27), and **in that** the splitting device (11) is moved or movable into the splitting position or out of the splitting position by actuating the linear guide drive (28).

## Revendications

1. Dispositif destiné à fractionner de la matière solide (1), comprenant :
- un berceau d'affût (4) pouvant être ou étant relié à un outillage (2) ou au porte-outil (3) de l'outillage (2),
- un dispositif de forage (5) avec une tarière (7) s'étendant le long d'un axe de forage (6), dans lequel, pour réaliser un trou de forage (8), la tarière (7) peut être ou est décalée sur un affût (9) le long de l'axe de forage (6) par l'intermédiaire d'un entraînement de forage (10) d'une position rétractée vers une position de forage, et dans lequel un espace libre (15) est créé par le décalage de la tarière (7) le long de l'axe de forage (6) vers sa position rétractée,
- et un dispositif de fendage (11) avec un embout de fendage (13) s'étendant le long d'un axe de fendage (12), dans lequel l'embout de fendage (13) peut être ou est introduit dans le trou de forage (8) le long de l'axe de fendage (12) pour fendre la matière solide (1),
dans lequel un dispositif de déplacement (14) est prévu pour déplacer le dispositif de fendage (11) vers une position de fendage,
**caractérisé en ce que** dans la position de fendage, le dispositif de fendage (11) est disposé dans l'espace libre (15) entre la tarière (7) rétractée et le trou de forage (8), créé par le retrait de la tarière (7) le long de l'axe de forage (6).

2. Dispositif selon la revendication 1, **caractérisé en ce que** dans la position de fendage, l'axe de fendage (12) de l'embout de fendage (13) et l'axe de forage (6) de la tarière (7) sont disposés de manière substantiellement coaxiale.

3. Dispositif selon la revendication 1 ou 2, **caractérisé en ce que** l'affût (9) comprend un profil d'affût (16) s'étendant le long de la direction de l'axe de forage (6) pour guider le dispositif de forage (5) et en particulier pour guider un chariot (17) relié au dispositif de forage (5).

4. Dispositif selon l'une quelconque des revendications 1 à 3, **caractérisé en ce que** l'entraînement de forage (10) comprend un entraînement linéaire, un entraînement linéaire régulé en force, un entraînement linéaire à entraînement hydraulique, un entraînement linéaire relié au dispositif hydraulique de l'outillage ou un entraînement linéaire régulé en force par la pression hydraulique, dans lequel l'entraînement linéaire fait en particulier partie d'un affût d'avance de chaîne.

5. Dispositif selon l'une quelconque des revendications 1 à 4, **caractérisé**
**en ce que** l'axe de forage (6) de la tarière (7) est disposé de manière substantiellement rigide ou stationnaire par rapport au berceau d'affût (4),
ou en ce que l'axe de forage (6) de la tarière (7) est disposé de manière substantiellement rigide ou stationnaire par rapport au berceau d'affût (4) même pendant le décalage entre la position de forage et la position rétractée.

6. Dispositif selon l'une quelconque des revendications 1 à 5, **caractérisé en ce que** l'axe de fendage (12) de l'embout de fendage (13) peut être décalé
- par pivotement autour d'un axe de pivotement (18)
- ou par translation
par rapport au berceau d'affût (4) ou par rapport à l'axe de forage (6) de la tarière (7) vers la position de fendage et vers une position substantiellement coaxiale avec l'axe de forage (6).

7. Dispositif selon l'une quelconque des revendications 1 à 6, **caractérisé en ce que** le déplacement du dispositif de fendage (11) vers la position de fendage s'effectue le long d'un plan normal de l'axe de forage (6) ou de l'axe de fendage (12).

8. Dispositif selon l'une quelconque des revendications 1 à 7, **caractérisé en ce qu'**un premier dispositif d'approche (19) est prévu
- pour décaler l'affût (9) et le dispositif de forage (5) disposé sur l'affût (9) par rapport au berceau d'affût (4),
- et pour approcher la tarière (7) de la surface de la matière solide (1),
dans lequel le mouvement d'approche s'effectue en particulier le long de l'axe de forage (6),
dans lequel l'affût (9) et le dispositif de forage (5) disposé sur l'affût (9) sont reliés au berceau d'affût (4) en particulier par l'intermédiaire du premier dispositif d'approche (19).

9. Dispositif selon l'une quelconque des revendications 1 à 8, **caractérisé en ce qu'**un deuxième dispositif d'approche (20) est prévu
- pour décaler le dispositif de fendage (11) et l'embout de fendage (13) par rapport au berceau d'affût (4)
- et pour approcher et introduire l'embout de fendage (13) dans le trou de forage (8),
dans lequel le mouvement d'approche s'effectue en particulier le long de l'axe de fendage (12),
dans lequel le dispositif de fendage (11) et l'embout de fendage (13) disposé sur le dispositif de fendage (11) sont reliés au berceau d'affût (4) en particulier par l'intermédiaire du deuxième dispositif d'approche (20).

10. Dispositif selon l'une quelconque des revendications 1 à 9, **caractérisé**
**en ce qu'**un premier dispositif d'approche (19) est prévu pour décaler l'affût (9) et le dispositif de forage (5) disposé sur l'affût (9) par rapport au berceau d'affût (4) et pour approcher la tarière (7) de la surface de la matière solide (1), le mouvement d'approche s'effectuant en particulier le long de l'axe de forage (6),
**en ce qu'**un deuxième dispositif d'approche (20) est prévu pour décaler le dispositif de fendage (11) et l'embout de fendage (13) par rapport au berceau d'affût (4) et pour approcher et introduire l'embout de fendage (13) dans le trou de forage (8), le mouvement d'approche s'effectuant en particulier le long de l'axe de fendage (12), et
**en ce que** le premier dispositif d'approche (19) et le deuxième dispositif d'approche (20) comprennent ou constituent deux entraînements pouvant être actionnés séparément l'un de l'autre, des entraînements linéaires ou des entraînements linéaires à entraînement hydraulique.

11. Dispositif selon l'une quelconque des revendications 1 à 10, **caractérisé**
**en ce qu'**un deuxième dispositif d'approche (20) est prévu pour décaler le dispositif de fendage (11) et l'embout de fendage (13) par rapport au berceau d'affût (4) et pour approcher et introduire l'embout de fendage (13) dans le trou de forage (8), le mouvement d'approche s'effectuant en particulier le long de l'axe de fendage (12), et
**en ce que**, dans la position de fendage, le deuxième dispositif d'approche (20) est disposé en commun avec le dispositif de fendage (11) dans l'espace libre (15) entre la tarière rétractée (7) et le trou de forage (8).

12. Dispositif selon l'une quelconque des revendications 1 à 11, **caractérisé en ce qu'**au moins un élément de centrage (21) est prévu s'étendant substantiellement en parallèle à côté de l'axe de forage (6) en direction de la matière solide (1) pour soutenir le dispositif,
dans lequel l'élément de centrage (21) est relié en particulier de manière substantiellement rigide au berceau d'affût (4).

13. Dispositif selon l'une quelconque des revendications 1 à 13, **caractérisé en ce qu'**un dispositif d'orientation (24) est prévu pour faire tourner ou pivoter l'embout de fendage (13) autour de l'axe de fendage (12) et pour choisir la direction de fendage, dans lequel le dispositif d'orientation (24) fait en particulier partie du dispositif de déplacement (14).

14. Dispositif selon l'une quelconque des revendications 1 à 14, **caractérisé en ce que** le dispositif de déplacement (14) comprend un bras pivotant (25) et un entraînement de bras pivotant (26), **en ce que** sur le bras pivotant (25) le dispositif de fendage (11) est prévu, et **en ce que** par l'actionnement de l'entraînement de bras pivotant (26), le bras pivotant (25) en commun avec le dispositif de fendage (11) peut être ou est pivoté autour d'un axe de pivotement (18) espacé en parallèle de l'axe de fendage (12) vers la position de fendage ou hors de la position de fendage.

15. Dispositif selon l'une quelconque des revendications 1 à 18, **caractérisé en ce que** le dispositif de déplacement (14) comprend un guidage linéaire (27) s'étendant transversalement à l'axe de fendage (12) et un entraînement de guidage linéaire (28), **en ce que** sur le guidage linéaire (27) est prévu le dispositif de fendage (11), et **en ce que** par l'actionnement de l'entraînement de guidage linéaire (28), le dispositif de fendage (11) peut être ou est déplacé vers la position de fendage ou hors de la position de fendage.
